# EUROPÄISCHE PATENTSCHRIFT

(11) **EP 1 155 836 B1**
(45) Veröffentlichungstag und Bekanntmachung des Hinweises auf die Patenterteilung: **24.09.2003**
(21) Anmeldenummer: 00810430.9
(22) Anmeldetag: 17.05.2000
(51) Int. Cl.: B41F 27/12

(54) **Vorrichtung zum Zuführen einer Druckplatte zu einem Plattenzylinder einer Druckmaschine**
Device for feeding a printing plate to the plate cylinder of a printing machine
Dispositif pour amener une plaque d'impression à un cylindre porte-plaque d'une machine à imprimer

(43) Veröffentlichungstag der Anmeldung: 21.11.2001
(73) Patentinhaber: Grapha-Holding AG, 6052 Hergiswil (CH)
(72) Erfinder: Grunder, Roland, 4803 Vordemwald (CH)

(56) Entgegenhaltungen:
- EP-A- 0 678 382
- EP-A- 0 924 070
- US-A- 4 727 807
- US-A- 5 540 149

## Beschreibung

Die Erfindung bezieht sich auf eine Vorrichtung zum Zuführen einer Druckplatte zu einem Plattenzylinder einer Druckmaschine in eine Wechselposition, in der eine Endkante der Druckplatte in eine Aufspanneinrichtung des Plattenzylinders überführbar ist.

Eine derartige bekannte Vorrichtung (EP 0 714 771 A2) weist einen am Maschinengestell der Druckmaschine in der Nähe des Plattenzylinders angeordneten Linearantrieb für Greifereinrichtungen auf, die durch den Linearantrieb tangential an den Plattenzylinder heranführbar sind. Parallel zur Drehachse des Plattenzylinders erstreckt sich eine an Schwenkarmen abgestützte Einhängeleiste, an der in einer zur Übergabe der Druckplatte dienenden Schwenkstellung die aufzuspannende vordere Endkante der Druckplatte eingehängt wird. Anschließend wird die Einhängeleiste in Richtung auf den Plattenzylinder verschwenkt, wodurch sie in die Bewegungsbahn der Greifereinrichtungen gelangt. Die Greifereinrichtungen übernehmen die Druckplatte und führen sie mit ihrer abgewinkelten vorderen Endkante bis zu einem im Außenumfang des Plattenzylinders ausgebildeten axialen Plattenkanal der Aufspanneinrichtung, wodurch die Druckplatte mit ihrer abgewinkelten Endkante in dem Plattenkanal festgespannt werden kann. Anschließend wird der Plattenzylinder mit der daran eingespannten vorderen Endkante der Druckplatte in Drehung versetzt, wodurch die Druckplatte auf dem Plattenzylinder aufgewickelt wird, bis ihre ebenfalls abgewinkelte hintere Endkante in entweder denselben oder einen anderen Plattenkanal des Plattenzylinders eingreift und dort ebenfalls festgespannt wird.

Bei einer anderen bekannten Vorrichtung (EP 0 567 754 A1) sind an einem Teilstück eines hochklappbaren Druckwerkschutzes der Druckmaschine eine Rolle und im Abstand dazu ein Saugnapf angeordnet. Die aufzuspannende Druckplatte wird einerseits auf der Rolle abgestützt und andererseits von dem Saugnapf festgehalten. In der hochgeklappten Stellung des gelenkigen Druckwerkschutzes nimmt das die Rolle und den Saugnapf tragende Teilstück eine Stellung in bezug auf den Plattenzylinder ein, in der die von Rolle und Saugnapf gehaltene Druckplatte derart tangential zum Plattenzylinder ausgerichtet ist, daß sie seiner Aufspanneinrichtung lagerichtig zugeführt werden kann.

Weiter ist es bekannt (DE 195 08 844 A1), die aufzuspannende Druckplatte in einem Magazin unterzubringen, das mit Transporteinrichtungen zum Ausschieben der Druckplatte ausgestattet ist. Dieses Magazin ist an der Druckmaschine in bezug auf den Plattenzylinder derart angeordnet, daß die von den Transporteinrichtungen ausgeschobene Druckplatte mit ihrer aufzuspannenden vorderen Endkante in eine lagerichtige Position für die Aufspanneinrichtung des Plattenzylinders überführt wird.

Alle diese bekannten Vorrichtungen setzen voraus, daß die Wechselposition, in der die aufzuspannende vordere Endkante der Druckplatte in die Aufspanneinrichtung des Plattenzylinders überführt wird, eindeutig festliegt. Sie sind daher nur für ein einziges Druckplattenformat ausgelegt. Plattenzylinder für unterschiedliche Druckplattenformate weisen dagegen unterschiedliche Durchmesser auf mit der Folge, daß die Einspanneinrichtungen von Plattenzylindern unterschiedlichen Durchmessers in der Druckmaschine entsprechend unterschiedliche Positionen einnehmen.

Der Erfindung liegt die Aufgabe zugrunde, eine Vorrichtung der eingangs genannten Art zu schaffen, die einen Betrieb mit unterschiedlichen Formaten erlaubt.

Erfindungsgemäß wird diese Aufgabe dadurch gelöst, daß der Druckmaschine eine Anzahl auswechselbarer Formateinschübe zugeordnet ist, die wahlweise in die Druckmaschine einsetzbar sind und in denen jeweils der Plattenzylinder mit einem dem gewählten Format entsprechenden Durchmesser gelagert ist, und daß die Zuführvorrichtung eine der Anzahl der Formateinschübe entsprechende Anzahl von Einstellungen aufweist, durch die die für den jeweils eingesetzten Formateinschub passende Wechselposition bestimmt ist.

Die an sich bekannten Formateinschübe sind derart gestaltet, daß sie unabhängig von dem formatabhängigen Durchmesser des Plattenzylinders in eine dafür vorgesehene Aufnahme der Druckmaschine passen und von letzterer angetrieben werden. In den Formateinschüben ist jeweils der Plattenzylinder, der damit in Eingriff stehende Gummizylinder und ggf. ein mit dem Gummizylinder in Eingriff stehender Gegendruckzylinder gelagert. Die Drehachsen dieser Zylinder und ihre Zylindermäntel haben wegen der formatabhängig unterschiedlichen Radien in den verschiedenen Formateinschüben unterschiedliche Lagen. Dem trägt die Zuführvorrichtung erfindungsgemäß durch ihre unterschiedlichen Einstellungen Rechnung, die für jeden eingesetzten Formateinschub die passende Wechselposition für die jeweils aufzuspannende Druckplatte ergeben.

Gemäß einer besonders einfach aufgebauten Ausführungsform der erfindungsgemäßen Vorrichtung ist vorgesehen, daß an jedem Formateinschub ein die Einstellung bestimmendes Positionierungselement für ein damit in Eingriff bringbares Gegenelement an einem die aufzuspannende Endkante der Druckplatte ausrichtenden Druckplattenleitelement vorgesehen ist. Bei einem Formatwechsel muß nur das Druckplattenleitelement aus dem Eingriff zwischen seinem Gegenelement und dem Positionierungselement des auszuwechselnden Formateinschubs gelöst und nach dem Einsetzen des neuen Formateinschubs mit dessen Positionierungselement wieder in Eingriff gebracht werden. Dabei kann das Druckplattenleitelement an einer geeigneten Trageinrichtung frei beweglich aufgehängt sein, so daß sein Eigengewicht bei dieser Tätigkeit im wesentlichen abgestützt ist und auch in dem Zustand, in dem es nicht mit dem Positionierungselement in Eingriff steht, in Griffweite an der Druckmaschine zur Handhabung zur Verfügung steht.

Während bei der vorstehenden Ausführungsform der Formateinschub durch sein Positionierungselement die notwendige Lageinformation für die betreffende Einstellung der Zuführvorrichtung liefert, kann in einer alternativen Ausgestaltung vorgesehen sein, daß eine an einem den Formateinschub aufnehmenden stationären Teil, insbesondere der Druckmaschine, abgestützte und an einem freien Ende mit einem die aufzuspannende Endkante der Druckplatte ausrichtenden Druckplattenleitelement verbundene Halteeinrichtung eine Verstelleinrichtung mit einer den Wechselpositionen entsprechenden Anzahl von Einstellungen für das freie Ende aufweist. In diesem Fall enthält die Verstelleinrichtung der Halteeinrichtung die notwendige Information zur Bestimmung der zutreffenden Wechselpositionen für die verschiedenen Formateinschübe. Beispielsweise könnte es sich bei dieser Verstelleinrichtung um einen Gelenkmechanismus handeln, der in verschiedene, den verschiedenen Wechselpositionen entsprechende Winkelstellungen einrastet.

Dabei bedeutet es keinen besonderen Aufwand, wenn die mit dem Formatwechsel befaßte Bedienungsperson die für den jeweiligen Formateinschub zutreffende Einstellung der Verstelleinrichtung manuell auswählt. Es ist jedoch denkbar, diese Ausführungsform dahingehend weiterzubilden, daß die Druckmaschine einen Sensor zur Erfassung des jeweils eingesetzten Formateinschubs und ein Betätigungsorgan zur automatischen Anwahl der entsprechenden Einstellung in Antwort auf das Erfassungssignal des Sensors aufweist.

Das bei den vorstehenden Ausführungsformen zur lagerichtigen Ausrichtung der aufzuspannenden Endkante der Druckplatten dienende Druckplattenleitelement, bei dem es sich beispielsweise um eine oder mehrere Leitrollen an einem lageveränderlichen Tragrahmen handeln kann, ist in weiterer vorteilhafter Ausgestaltung der Erfindung derart ausgebildet, daß es von der jeweiligen Wechselposition in eine Bereitschaftsposition verlagerbar ist. In dieser Bereitschaftsposition ist es relativ zur Wechselposition weiter von der Druckmaschine abgerückt und erlaubt damit einen guten Zugang beim Formatwechsel, einen ungehinderten Verlauf der Druckbogen beim Druckvorgang und erleichtert gleichzeitig die Beladung mit einer neuen Druckplatte.

Weitere Merkmale, Einzelheiten und Vorteile der Erfindung ergeben sich aus der folgenden Beschreibung und Zeichnung eines Ausführungsbeispiels. Darin zeigen:
- Fig. 1 (a): eine schematische Seitenansicht einer Druckmaschine mit eingesetztem Formateinschub und einer Vorrichtung zum Zuführen einer Druckplatte in Wechselposition,
- Fig. 1 (b): die Druckmaschine von Fig. 1 (a), bei der die Zuführvorrichtung in eine Bereitschaftsstellung verlagert ist,
- Fig. 2 (a): eine Fig. 1 (a) entsprechende Darstellung mit einem fiir ein kleineres Format bestimmten Formateinschub, und
- Fig. 2 (b): eine Fig. 1 (b) entsprechende Darstellung, jedoch mit dem Formateinschub von Fig. 2 (a).

Eine in Fig. 1 (a) und 1 (b) dargestellte Druckmaschine 1 weist in bekannter Weise einen Plattenzylinder 2, einen Gummizylinder 3 und einen Gegendruckzylinder 4 auf, deren Drehachsen 5, 6 bzw. 7 sich senkrecht zur Zeichnungsebene erstrecken und mit ihren Enden in zur Zeichnungsebene parallelen, voneinander axial beabstandeten Seitenteilen 8 eines Formateinschubs 9 gelagert sind.

Parallel zu den Seitenteilen 8 des Formateinschubs 9 erstrecken sich zwei axial beabstandete Seitenteile 10 der Druckmaschine 1, in die der Formateinschub 9 in bekannter Weise auswechselbar eingesetzt ist. Dabei sind die Lagerpositionen der Drehachsen 5, 6, 7 in den Seitenteilen 8 des Formateinschubs 9 derart angeordnet, daß bei eingesetztem Formateinschub 9 das lagerichtige Zusammenwirken mit den nicht austauschbaren übrigen Elementen der Druckmaschine 1, insbesondere den zum Antrieb des Formateinschubs 9 dienenden Elementen, sichergestellt ist

In dem Plattenzylinder 2 ist ein sich axial erstreckender und zu seinem Zylindermantel 11 hin offener Plattenkanal 12 ausgebildet Zum Aufspannen einer Druckplatte 13 auf den Plattenzylinder 2 ist die vordere Endkante 14 der Druckplatte 13 derart abgewinkelt, daß sie in etwa radialer Richtung in den Plattenkanal 12 eingeführt und dort mit in der Zeichnung nicht dargestellten Klemmitteln festgelegt werden kann. Danach wird der Plattenzylinder in Fig. 1 im Uhrzeigersinn gedreht, wodurch die Druckplatte 13 durch den zwischen dem Plattenzylinder 2 und dem Gummizylinder 3 gebildeten Walzenspalt hindurchgezogen und an den Zylindermantel 11 des Plattenzylinders 2 angelegt wird. Das Format der Druckplatte 13 und der Durchmesser des Plattenzylinders 2 sind derart aufeinander abgestimmt, daß schließlich die ebenfalls abgewinkelte hintere Endkante 15 der Druckplatte 13 ebenfalls in den Plattenkanal 12 eintritt und dort ebenfalls festgespannt wird.

Da die Druckplatte 13 verhältnismäßig häufig gewechselt werden muß, ist zur Erleichterung dieses Vorgangs eine schematisch dargestellte Vorrichtung 16 zum Zuführen der Druckplatten 13 in die Wechselposition am Plattenzylinder 2 vorgesehen. Die Vorrichtung 16, die in Fig. 1 (b) in einer von der Druckmaschine 1 etwas abgerückten Bereitschaftsposition dargestellt ist, weist in dem dargestellten Ausführungsbeispiel ein in bezug auf die Druckmaschine 1 örtlich verschiebbares Aufhängeelement 17 und ein daran mit einem Ende verschwenkbar angelenktes Rahmenelement 18 auf, dessen dem Aufhängeelement 17 entgegengesetztes freies Ende eine der abgewinkelten vorderen Endkante 14 der Druckplatten 13 entsprechende Abwinkelung 19 aufweist. An dem Rahmenelement 18 sind in nicht näher dargestellter Weise nahe der Abwinkelung 19 ein Druckplattenleitelement 20 und in einem Abstand dazu mindestens ein Stützrollenelement 21 angeordnet, wobei das Druckplattenleitelement 20 mindestens eine Leitrolle 22 trägt, die beispielsweise durch eine pneumatische Betätigungsvorrichtung im wesentlichen quer zur Ebene des Rahmenelements 18 und einer darauf angeordneten Druckplatte 13 verschoben werden kann.

Die in Fig. 1 (b) dargestellte Bereitschaftsposition der Vorrichtung 16 eignet sich dazu, eine Druckplatte 13 derart aufzulegen, daß sie mit ihrer abgewinkelten vorderen Endkante 14 an der Abwinkelung 19 des Rahmenelements 18 anschlägt und mit ihrer Ebene auf dem Stützrollenelement 21 und der Leitrolle 22 aufliegt. Um die eingelegte Druckplatte 13 sicher in ihrer Einlegestellung zu halten, können nicht dargestellte Führungen, Halterungen oder Gegenrollen vorgesehen sein, welche die Druckplatte 13 in ihrer Anlage an dem Druckplattenleitelement 20 halten. Weiter sind sowohl die Stützrollenelemente 21 als auch die Leitrollen 22 vorzugsweise paarweise zur Abstützung beider Randbereiche der Druckplatte 13 angeordnet.

Gemäß Fig. 1 (a) und 1 (b) ist an den beiden Seitenteilen 10 des Formateinschubs 9 jeweils ein Positionierungselement 23 vorgesehen, das in dem dargestellten Ausführungsbeispiel in Form einer zum freien Rand 24 der Seitenteile 10 hin offenen und am dazu entgegengesetzten Ende 25 geschlossenen Führungsnut ausgebildet ist. Diese Führungsnut dient als Positionierungselement für den dazu komplementär ausgebildeten, das Druckplattenleitelement 20 aufweisenden vorderen Bereich 26 des Rahmenelements 18. Die Vorrichtung 16 wird von der in Fig. 1 (b) dargestellten Bereitschaftsposition in die in Fig. 1 (a) dargestellte Wechselposition verbracht, indem der als Gegenelement ausgebildete vordere Bereich 26 des Rahmenelements 18 unter translatorischer Verlagerung des Aufhängeelemcnts 17 und Verschwenkung des Rahmenelements 18 in die das Positionierungselement 23 bildende Führungsnut eingesteckt wird. Dabei bestimmen das geschlossene Ende 25 und die Neigung des Positionierungselementes 23 die für die Wechselposition des betreffenden Formateinschubs 9 erforderliche Lage und Orientierung der Zuführvorrichtung 16. In dieser Wechselposition kann dann, wie aus Fig. 1 (a) ersichtlich, durch eine pneumatische Verschiebung der Leitrolle 22 zum Zylindermantel 11 des Plattenzylinders 2 hin die abgewinkelte vordere Endkante 14 in den in die Wechselstellung gedrehten Plattenkanal 12 eingeführt und der vorstehend bereits beschriebene Aufspannvorgang durchgeführt werden.

Von den Darstellungen von Fig. 1 (a) und 1 (b) unterscheiden sich die Fig. 2 (a) und 2 (b) lediglich dadurch, daß in die Druckmaschine 1 ein für ein anderes Format bestimmter Formateinschub 9' eingesetzt ist. Alle übrigen Elemente sind gleich. Insoweit wird auf deren Beschreibung in Fig. 1 (a) und 1 (b) verwiesen.

Der Formateinschub 9' unterscheidet sich vom Formateinschub 9 lediglich hinsichtlich der Lage der Drehachsen 5', 6' und 7' des Plattenzylinders 2', Gummizylinders 3' bzw. Gegendruckzylinders 4' sowie der Zylinderdurchmesser. Entsprechend dem in Fig. 2 verwendeten kleineren Format sind diese Durchmesser kleiner als in Fig. 1. Der dadurch gegenüber Fig. 1 bedingten Änderung der Wechselposition trägt die hinsichtlich ihrer Neigung und der Lage des geschlossenen Endes 25' andersartige Gestaltung der als Positionierungselement 23' dienenden Führungsnut an den Seitenteilen 10' des Formateinschubs 9 Rechnung. Wenn daher die Zuführvorrichtung mit ihrem als Gegenelement dienenden vorderen Bereich 26 in der anhand von Fig. 1 beschriebenen Weise in die Führungsnut 23' eingesetzt wird, nimmt sie, wie in Fig. 2 (a) dargestellt, die für die ausgewechselte Formatkassette 9' zutreffende Wechselposition ein.

Alternativ zu der dargestellten und beschriebenen Ausführungsform könnte statt der Positionierungselemente 23, 23' und der Gegenelemente des vorderen Bereichs 26 eine Verstelleinrichtung für die translatorische Bewegung des Aufhängeelementes 17 und die Verschwenkbewegung des Rahmenelements 18 vorgesehen sein, die eine den Wechselpositionen entsprechende Anzahl von Einstellungen aufweist und dadurch für jeden Formateinschub 9 die richtige Wechselposition einnimmt. Statt diese Einstellungen von Hand anzuwählen, könnte die Druckmaschine 1 einen Sensor für die jeweilige Formatkassette 9, 9' aufweisen, dessen Ausgangssignal zu einer automatischen Anwahl der entsprechenden Einstellung genutzt wird.

### Verzeichnis der Bezugszeichen

- 1: Druckmaschine
- 2,2': Plattenzylinder
- 3,3': Gummizylinder
- 4,4': Gegendruckzylinder
- 5, 5', 6, 6', 7, 7': Drehachsen
- 8: Seitenteil
- 9: Formateinschub
- 10: Seitenteil
- 11: Zylindermantel
- 12: Plattenkanal
- 13: Druckplatte
- 14: vordere Endkante
- 15: hintere Endkante
- 16: Vorrichtung
- 17: Aufhängeelement
- 18: Rahmenelement
- 19: Abwinkelung
- 20: Druckplattenleitelement
- 21: Stützrollenelement
- 22: Leitrolle
- 23: Positionierungselement
- 24: freier Rand
- 25, 25': geschlossenes Ende
- 26: vorderer Bereich

## Patentansprüche

1. Vorrichtung zum Zuführen einer Druckplatte (13) zu einem Plattenzylinder (2, 2') einer Druckmaschine (1) in eine Wechselposition, in der eine Endkante (14) der Druckplatte (13) in eine Aufspanneinrichtung (12) des Plattenzylinders (2, 2') überführbar ist, **dadurch gekennzeichnet, daß** der Druckmaschine (1) eine Anzahl auswechselbarer Formateinschübe (9, 9') zugeordnet ist, die wahlweise in die Druckmaschine (1) einsetzbar sind und in denen jeweils der Plattenzylinder (2, 2') mit einem dem gewählten Format entsprechenden Durchmesser gelagert ist, und daß die Zuführvorrichtung (16) eine der Anzahl der Formateinschübe (9, 9') entsprechende Anzahl von Einstellungen aufweist, durch die die für den jeweils eingesetzten Formateinschub (9, 9') passende Wechselposition bestimmt ist.

2. Vorrichtung nach Anspruch 1, **dadurch gekennzeichnet, daß** an jedem Formateinschub (9, 9') ein die Einstellung bestimmendes Positionierungselement (23, 23') für ein damit in Eingriff bringbares Gegenelement (26) an einem die aufzuspannende Endkante (14) der Druckplatte (13) ausrichtenden Druckplattenleitelement (20) vorgesehen ist

3. Vorrichtung nach Anspruch 1, **dadurch gekennzeichnet, daß** eine an einem den Formateinschub (9, 9') aufnehmenden stationären Teil, insbesondere der Druckmaschine, abgestützte und an einem freien Ende mit einem die aufzuspannende Endkante der Druckplatte ausrichtenden Druckplattenleitelement verbundene Halteeinrichtung eine Verstelleinrichtung mit einer den Wechselpositionen entsprechenden Anzahl von Einstellungen für das freie Ende aufweist.

4. Vorrichtung nach Anspruch 3, **dadurch gekennzeichnet, daß** die Druckmaschine einen Sensor zur Erfassung des jeweils eingesetzten Formateinschubs und ein Betätigungsorgan zur automatischen Anwahl der entsprechenden Einstellung in Antwort auf das Erfassungssignal des Sensors aufweist.

5. Vorrichtung nach einem der Ansprüche 2 bis 4, **dadurch gekennzeichnet, daß** das Druckplattenleitelement (20) von der jeweiligen Wechselposition in eine Bereitschaftsposition verlagerbar ist.

## Claims

1. Device for feeding a printing plate (13) to a plate cylinder (2, 2') of a printing machine (1) into a changeover position, in which the edge (14) of the printing plate (13) can be transferred into a clamping device (12) of the plate cylinder (2, 2'), **characterized in that** the printing machine (1) has a number of replaceable formatting slide-in elements (9, 9') assigned to it, that are selectively inserted into the printing machine (1) and in which, in each case, the plate cylinder (2, 2') is supported with a diameter corresponding to a chosen format, and **in that** the feeding device (16) has a number of settings, corresponding to the number of formatting slide-in elements (9, 9'), by means of which the appropriate changeover position for the given formatting slide-in element (9, 9') is determined.

2. Device in accordance with claim 1, **characterized in that** a positioning element (23, 23') that determines the given settings, is provided, on an edge (14) of the printing plate (13) to be clamped, with an aligning, printing-plate guiding element (20) for a counter element (26) that can be brought into contact with the said positioning element (23, 23').

3. Device in accordance with claim 1, **characterized in that** a holding device, that is supported on a stationary part, particularly the printing machine, that takes up the formatting slide-in element, and that is connected, at a free end, to a printing plate guide element that aligns the edge of the printing plate to be clamped, has a setting mechanism with a number of settings, corresponding to the changeover positions, for the free end.

4. Device in accordance with claim 3, **characterized in that** the printing machine has a sensor for detecting the given formatting slide-in element being used, and an operating member for automatic selection of the corresponding setting in response to the detection signal of the sensor.

5. Device in accordance with one of claims 2 to 4, **characterized in that** the printing plate guide-element (20) can be shifted from the given changeover position into a position of readiness.

## Revendications

1. Dispositif pour amener une plaque d'impression (13) à un cylindre porte-plaque (2, 2') d'une machine à imprimer (1) dans une position de remplacement dans laquelle une arête d'extrémité (14) de la plaque d'impression (13) peut être placée dans un dispositif de serrage (12) du cylindre porte-plaque (2, 2'), **caractérisé en ce qu'**un certain nombre de cassettes de format (9, 9') insérables interchangeables sont associées à la machine à imprimer (1), qui peuvent être tour à tour mises en place dans la machine à imprimer (1) et dans lesquelles est chaque fois monté le cylindre porte-plaque (2, 2') présentant le diamètre correspondant au format choisi, et **en ce que** le dispositif d'amenée (16) présente un nombre de positions de réglage correspondant au nombre de cassettes de format (9, 9'), qui déterminent la position de remplacement convenant pour la cassette de format (9, 9') qui est chaque fois en place dans la machine.

2. Dispositif selon la revendication 1, **caractérisé en ce que**, sur chaque cassette de format (9, 9') insérable, un élément de positionnement (23, 23') déterminant la position de réglage pour un élément complémentaire (26) pouvant se mettre en prise avec ce dernier est prévu sur un élément de guidage de plaque d'impression (20) permettant d'orienter l'arête d'extrémité (14) de la plaque d'impression (13) à immobiliser.

3. Dispositif selon la revendication 1, **caractérisé en ce qu'**un dispositif de fixation qui prend appui sur une partie fixe, notamment de la machine à imprimer, recevant la cassette de format (9, 9') insérable et qui est relié à un élément de guidage de la plaque d'impression permettant d'orienter l'arête d'extrémité de la plaque d'impression à immobiliser présente un dispositif de réglage portant un nombre de positions de réglage pour l'extrémité libre qui correspond aux positions de remplacement.

4. Dispositif selon la revendication 3, **caractérisé en ce que** la machine à imprimer présente un capteur pour détecter la cassette de format mise en place et un organe d'actionnement pour sélectionner automatiquement la position de réglage correspondante en réponse au signal du capteur.

5. Dispositif selon l'une des revendications 2 à 4, **caractérisé en ce que** l'élément de guidage de plaque d'impression (20) peut être déplacé d'une position de remplacement à une position d'attente.
